# EUROPÄISCHE PATENTSCHRIFT

(11) **EP 2 418 389 B1**
(45) Veröffentlichungstag und Bekanntmachung des Hinweises auf die Patenterteilung: **05.07.2023**
(21) Anmeldenummer: 11006483.9
(22) Anmeldetag: 08.08.2011
(51) Int. Cl.: F04D 29/38, F04D 29/66

(54) **FLÜGELRAD FÜR EINEN VENTILATOR**
IMPELLER FOR A VENTILATOR
HÉLICE POUR UN VENTILATEUR

(30) Priorität: 13.08.2010 DE 102010034604
(43) Veröffentlichungstag der Anmeldung: 15.02.2012
(73) Patentinhaber: ZIEHL-ABEGG SE, 74653 Künzelsau (DE)
(72) Erfinder: Stephan, Michael, 74626 Bretzfeld-Waldbach (DE); Neumeier, Ralf, 74638 Waldenburg (DE); Kress, Volker, 74635 Kupferzell (DE)
(74) Vertreter: Kohl, Karl-Heinz

(56) Entgegenhaltungen:
- EP-A1- 1 624 192
- WO-A1-96/33345
- DE-A1- 3 412 916
- FR-A1- 2 728 028
- JP-A- 2000 018 194
- JP-A- 2006 312 912
- US-A- 2 269 287
- US-A- 5 215 441
- US-A1- 2002 182 071
- US-A1- 2009 208 333
- US-A1- 2010 104 461

## Beschreibung

Die Erfindung betrifft ein Flügelrad für einen Ventilator nach dem Oberbegriff des Anspruches 1.

Es sind Ventilatoren und Flügelräder bekannt (DE 20 2004 005 548 U1), bei denen von der Nabe des Flügelrades Lüfterflügel abstehen, die gewunden ausgebildet und am radial äußeren Rand mit einem Strömungselement versehen sind. Die Lüfterflügel haben etwa die Querschnittsform einer Flugzeug-Tragfläche. Die Strömungselemente am äußeren Rand dieser Lüfterflügel haben einen analogen Verlauf. Dadurch verläuft der Außenrand der Strömungselemente in etwa parallel zur Querschnittsober- und -unterseite der zugehörigen Lüfterflügel. Im Bereich der Vorder- und Hinterkante der Lüfterflügel nimmt die axiale Höhe der Strömungselemente bis nahezu 0 ab. Durch eine solche Gestaltung soll eine Geräuschentwicklung beim Betrieb des Flügelrades bzw. des Ventilators zumindest verringert werden. Die Strömungselemente bieten einen erhöhten Widerstand für die Verlustströmung, die um den radial äußeren Rand der Lüfterflügel von der Druckseite zur Saugseite verläuft.

Es ist weiter ein Flügelrad bekannt (US-A-5 215 441, JP 2006 312912 A, US 2009/0208333 A1, US 2010/0104461 A1), dessen Lüfterflügel am radial äu-ßeren Rand mit einem abstehenden Strömungselement versehen sind, das sich von der Hinterkante des Lüfterflügels aus über einen Teil der Länge des radial äußeren Randes erstreckt.

Es ist bei einer Verdichterschaufel für einen Verdichter bekannt (EP 1 624 192 A1), am radial äußeren Rand der Verdichterschaufel eine Dichtlippe anzuordnen, die sich von der Verdichterschaufel aus radial nach außen erstreckt. Die Dichtlippe ist schmaler als das Schaufelprofil und erstreckt sich von einer Anströmkante zu einer Abströmkante der Verdichterschaufel. Über ihre Länge hat die Dichtlippe konstante radiale und axiale Höhe bzw. Dicke.

Der Erfindung liegt die Aufgabe zugrunde, das gattungsgemäße Flügelrad so auszubilden, dass bei einfacher konstruktiver Gestaltung eine hohe Geräuscharmut im Betrieb erreicht wird.

Diese Aufgabe wird beim gattungsgemäßen Flügelrad erfindungsgemäß mit den kennzeichnenden Merkmalen des Anspruches 1 gelöst.

Das erfindungsgemäße Flügelrad zeichnet sich dadurch aus, dass die axiale Höhe des Strömungselementes im Bereich der Vorder- und der Hinterkante der Lüfterflügel ein Maximum aufweist. Die Höhe des Strömungselementes nimmt in Richtung auf die Mitte des Lüfterflügels ab. Aufgrund dieser Ausgestaltung des Strömungselementes ergibt sich eine hervorragende Geräuschreduzierung beim Einsatz des Flügelrades sowie ein optimaler behinderungsfreier Durchfluss der Luft von der Druck- zur Saugseite, wodurch die Geräuschverringerung begünstigt wird.

Bei einer vorteilhaften Ausbildung nimmt das Verhältnis der axialen Höhe des Strömungselementes zur axialen Dicke des Lüfterflügels vom Maximum aus in Richtung auf die Mitte des Lüfterflügels ab. Die Höhe des Strömungselementes kann bis auf 0 im Bereich zwischen Vorder- und der Hinterkante des Lüfterflügels abnehmen.

Weitere Merkmale der Erfindung ergeben sich aus den weiteren Ansprüchen, der Beschreibung und den Zeichnungen.

Die Erfindung wird anhand mehrerer in den Zeichnungen dargestellter Ausführungsformen näher erläutert. Es zeigen
- Fig. 1: in perspektivischer Darstellung einen Teil eines Ventilators mit einem erfindungsgemäßen Flügelrad,
- Fig. 2: in vergrößerter Darstellung einen Teil des Ventilators gemäß Fig. 1,
- Fig. 3: in perspektivischer Darstellung den radial äußeren Bereich eines Lüfterflügels des erfindungsgemäßen Flügelrades,
- Fig. 4: eine Draufsicht auf den Lüfterflügel gemäß Fig. 3,
- Fig. 5: in einem Diagramm den Querschnittsverlauf des Lüfterflügels sowie eines am radial äußeren Ende des Lüfterflügels vorgesehenen Strömungselementes sowie das Verhältnis der in Achsrichtung des Ventilators gemessenen Höhe des Strömungselementes zur Dicke des Flügels,
- Fig. 6: im Schnitt den Strömungsverlauf an einem Lüfterflügel des erfindungsgemäßen Flügelrades,
- Fig. 7: in perspektivischer Darstellung eine zweite Ausführungsform eines nicht zur Erfindung gehörenden Lüfterflügels mit mehreren Schnitten,
- Fig. 8: die Flügelschnitte gemäß Fig. 7 mit einer zylindrischen Hüllfläche des Flügelrades zur Erläuterung der Verschiebung des radial äußeren Flügelschnittes,
- Fig. 9: in perspektivischer Darstellung die Vorder- und die Hinterkante und den durch die Verschiebung des äußeren Flügelschnittes gebildeten Endbereich des Lüfterflügels gemäß Fig. 7,
- Fig. 10: in perspektivischer Darstellung den Lüfterflügel gemäß Fig. 3,
- Fig. 11: mehrere Schnitte durch den Lüfterflügel gemäß Fig. 10.

Der Ventilator hat ein Gehäuse 1 mit einem zylindrischen Mantel 2, der einen Förderkanal 3 umschließt. Im Förderkanal 3 befindet sich ein Flügelrad 4, dessen Nabe 5 in bekannter Weise drehbar gelagert ist. Das Flügelrad 4 wird in Pfeilrichtung 6 im Gegenuhrzeigersinn mittels eines Antriebes 4a drehbar angetrieben.

Von der Nabe 5 stehen beispielhaft sechs Lüfterflügel 7 ab, die sich bis nahe an den Mantel 2 erstrecken. Die Luft strömt, wie Fig. 6 zeigt, zwischen dem radial äußeren Rand der Lüfterflügel 7 und der Innenseite des Mantels 2 von der Druckseite 9 im Wesentlichen störungsfrei zur Saugseite 8 des Flügelrades 4.

Damit beim Betrieb des Ventilators die Geräuschentwicklung in einem für das menschliche Ohr angenehmen Frequenzspektrum liegt, ist es vorteilhaft, wenn die Lüfterflügel 7 über den Umfang der Nabe 5 ungleichmäßig verteilt sind.

Selbstverständlich kann das Flügelrad 4 auch so ausgebildet sein, dass die Lüfterflügel 7 gleichmäßig verteilt über den Umfang der Nabe 5 vorgesehen sind.

Die Lüfterflügel 7 haben jeweils eine in Drehrichtung 6 vorn liegende Vorderkante 10 sowie eine in Drehrichtung 6 hinten liegende Hinterkante 11. Die Vorderkante 10 ist, in Achsrichtung des Flügelrades 4 gesehen, sichelförmig ausgebildet, das heißt, sie hat einen konkaven Verlauf. Die Vorderkante 10 erstreckt sich von der Nabe 5 aus bis zum Außenrand 12, der sich in Umfangsrichtung des Flügelrades 4 erstreckt. Der Außenrand 12 hat den radialen Abstand 13 (Fig. 6) vom Gehäusemantel 2. Dieser Abstand ist so gewählt, dass die Verlustströmung möglichst gering ist und eine geringe Geräuschentwicklung auftritt.

Vorteilhaft liegt der Bereich 14 (Fig. 2), an dem die Vorderkante 10 den Außenrand 12 schneidet, in Drehrichtung 6 des Lüfterrades 4 weiter vorn als der Anschlussbereich der Vorderkante 10 an den Nabenmantel. Wird eine Radiale durch die Achse des Flügelrades 4 und durch diesen Eckbereich 14 gezogen, dann liegt, in Achsrichtung gesehen, der Anschlussbereich der Vorderkante 10 an den Nabenmantel in Drehrichtung hinter dieser Radialen. Durch eine solche Gestaltung der Lüfterflügel 7 ergibt sich eine Geräuschverringerung beim Betrieb des Ventilators und eine Verbesserung des Abrissverhaltens.

Die Hinterkante 11 des Lüfterflügels 7 verläuft zumindest über einen Teil ihrer Länge konvex. Der konvexe Verlauf kann von der Nabe 5 bis zum Außenrand 12 des Lüfterflügels vorgesehen sein. Es ist aber auch möglich, den konvexen Verlauf nur über eine Teillänge der Hinterkante 11 des Lüfterflügels 7 vorzusehen. So kann beispielsweise dieser konvexe Verlauf nur in dem an den Außenrand 12 anschließenden Bereich der Hinterkante 11 vorgesehen sein.

Beim dargestellten Ausführungsbeispiel ist die Hinterkante 11 über einen Teil ihrer Länge mit Zähnen 15 versehen, die sich jeweils in Richtung auf ihr freies Ende verjüngen. Die Zähne 15 können gleiche Umrissform haben. Bei einer bevorzugten Ausführungsform sind die Zähne 15 so ausgebildet, dass ihre Enden, die vorteilhaft spitz zulaufen, bis zu einer konvex verlaufenden Hülllinie 16 ragen (Fig. 4 und 7). Diese Hülllinie 16 kann vorteilhaft eine Fortsetzung des nichtgezahnten Bereichs der Hinterkante 11 bilden.

Die Zähne 15 können längs der Hinterkante 11 auch unterschiedliche Umrissformen und/oder unterschiedliche Länge haben. Durch entsprechende Wahl der Gestaltung der Zähne 15 lässt sich die Geräuschentwicklung des Ventilators an den jeweiligen Einsatzfall optimal anpassen.

Die Lüfterflügel 7 sind als gewundene Flügel ausgebildet.

Am radial äußeren Rand 12 ist jeder Lüfterflügel 7 beim Ausführungsbeispiel nach den Fig. 1 bis 6 mit einem Strömungselement 17 versehen, das sich vorteilhaft über die gesamte Länge des Außenrandes 12 zwischen der Vorderkante 10 und der Hinterkante 11 erstreckt. Die Strömungselemente erstrecken sich am Außenrand 12 zur Saugseite 8 des Lüfterflügels 7. Es ist aber auch möglich, dass das Strömungselement 17 sich sowohl auf die Saugseite 8 als auch auf die Druckseite 9 erstreckt. Ebenso ist es möglich, dass das Strömungselement 17 lediglich in Richtung auf die Druckseite 9 ragt.

Die Strömungselemente 17 sind vorteilhaft einstückig mit den Lüfterflügeln 7 ausgebildet, können aber grundsätzlich auch vom Lüfterflügel getrennte Bauteile sein, die an den Lüfterflügeln in geeigneter Weise befestigt sind.

Das Strömungselement 17 hat im Bereich der Vorder- und der Hinterkante 10, 11 des Lüfterflügels 7 jeweils seine größte Höhe h, in Achsrichtung 18 des Flügelrades 4 gemessen (Fig. 5). In Fig. 5 ist das Strömungselement 17 sowie das Profil des zugehörigen Lüfterflügels 7 in Höhe des Strömungselementes 17 dargestellt. Die axiale Höhe h des Strömungselementes 17 nimmt von der Vorderkante 10 bzw. der Hinterkante 11 aus jeweils ab, bis das Strömungselement 17 im Bereich zwischen den beiden Kanten 10, 11 die Höhe 0 oder annähernd 0 hat. Dieser Bereich kann in halber Breite des Lüfterflügels 7 liegen. Der Lüfterflügel 7 hat im Bereich des Strömungselementes 17 die axiale Dicke d. Im übrigen Bereich kann der Lüfterflügel 7 unterschiedliche axiale Dicke haben.

Die axiale Höhe h des Strömungselementes 17 sowie die axiale Dicke d des Lüfterflügels 7 sind so aufeinander abgestimmt, dass das Verhältnis h/d von der Vorderkante 10 sowie der Hinterkante 11 aus abnimmt, wie die gestrichelte Linie 19 in Fig. 5 zeigt. In dem Bereich, in dem die axiale Höhe h des Strömungselementes 17 nahezu 0 beträgt, ist dieses Verhältnis h/d am geringsten.

Je nach Anwendungsfall kann das Strömungselement 17 auch so gestaltet sein, dass seine minimale axiale Höhe nicht in halber Breite des Lüfterflügels 7 liegt. Wesentlich ist, dass das angegebene Verhältnis h/d von der Vorderkante 10 bzw. der Hinterkante 11 aus abnimmt. Durch eine solche Gestaltung des Lüfterflügels mit Strömungselement ergibt sich eine hervorragende Geräuschreduzierung beim Einsatz des Ventilators.

Wie sich aus Fig. 5 ergibt, hat der Lüfterflügel 7 eine Flugzeugtragflächen-Profilform. Im Bereich der Vorderkante 10 ist der Lüfterflügel 7 abgerundet, während er im Bereich der Hinterkante 11 etwa spitz ausläuft. Im Bereich zwischen den beiden Kanten 10, 11 kann der Lüfterflügel 7 auch etwa konstante Querschnittsdicke aufweisen.

Bei der bevorzugten einteiligen Ausbildung von Lüfterflügel 7 und Strömungselement 17 weist der Lüfterflügel 7 an der Druckseite 9 einen großen Einlaufbereich 20 (Fig. 6) am Übergang vom Lüfterflügel 7 zum Strömungselement 17 auf, vorzugsweise mit einem großen Radius 27. Dies trägt zu einer geräuscharmen Betriebsweise des Ventilators hervorragend bei.

Das Strömungselement 17 ist so ausgebildet, dass seine axiale Erstreckung von der Vorderkante 10 des Lüfterflügels 7 ausgehend über einen sehr kurzen Bereich sehr stark zunimmt, bis das Strömungselement mit geringem Abstand von der Vorderkante 10 seine größte axiale Höhe h aufweist. Ähnlich nimmt die axiale Höhe h des Strömungselementes 17 von der Hinterkante 11 des Lüfterflügels 7 aus über einen sehr kurzen Bereich sehr stark zu, bis das Strömungselement mit geringem Abstand von der Hinterkante 10 in diesem Bereich seine größte axiale Höhe h aufweist, die in Richtung auf die Mitte des Lüfterflügels 7 abnimmt. Aufgrund dieser Ausbildung hat das Strömungselement 17 einen völlig anderen Verlauf als der Lüfterflügel 7 im Bereich des Strömungselementes 17.

Die Fig. 7 bis 11 zeigen einen gewundenen Lüfterflügel 7, der anstelle des Strömungselementes 17 im radial äußeren Bereich eine solche Gestaltung hat, dass er trotz fehlendem Strömungselement 17 die gleiche Wirkung wie ein Lüfterflügel mit Strömungselement zeigt. Erreicht wird dies durch eine besondere Gestaltung des Lüfterflügels, die im Folgenden näher beschrieben wird.

Wie die Fig. 7 und 8 zeigen, hat der Lüfterflügel 7 über seine radiale Länge in gleichen Abständen die Profilschnitte 24.1 bis 24.7, die eine ähnliche Querschnittsausbildung haben. Wie bei der vorigen Ausführungsform hat der Lüfterflügel 7 eine Flugzeugtragflächen-Profilform, bei der der Lüfterflügel 7 im Bereich der Vorderkante 10 abgerundet und im Bereich der Hinterkante 11 etwa spitz auslaufend ausgebildet ist.

Der zum Gehäusemantel 2 weisende Außenrand 12 des Lüfterflügels 7 ist so geformt, dass der radial äußere Profilschnitt des Lüfterflügels zur Saugseite 8 hin verschoben ist. In Fig. 7 sind über die Länge des Lüfterflügels 7 verschiedene Profilschnitte 21, 21.1 bis 21.7 angegeben. Die Profilschnitte sind Zylinderschnitte durch den Lüfterflügel 7. Die Profilschnitte 21.1 bis 21.7 sind in gleichen Abständen in Radialrichtung des Lüfterflügels 7 vorgesehen. Der Profilschnitt 21.7 (Fig. 7) ist an der Nabe 5 des Flügelrades 4 vorgesehen. Erkennbar ist, dass sämtliche Profilschnitte 21 bis 21.7 eine ähnliche Querschnittsform haben, im Ausführungsbeispiel eine Flugzeugtragflächen-Profilform. Die Profilschnitte sind, ausgehend vom innenseitigen Profilschnitt 21.7 und in Radialrichtung des Lüfterflügels 7 gesehen, versetzt angeordnet.

In Fig. 8 ist der Fall dargestellt, dass dieser Versatz der Profilschnitte bis zur zylindrischen Hüllfläche 22 des Flügelrades 4 in üblicher Weise weitergeführt ist. Dann würde der radial äußerste Profilschnitt in der Hüllfläche 22 die Position einnehmen, die in Fig. 8 durch die gestrichelte Linie 21.1 angedeutet ist. Bei der vorliegenden Ausführungsform jedoch ist dieser radial äußerste Profilschnitt 21 zur Saugseite 8 hin so versetzt angeordnet, dass der Profilschnitt 21 einen relativ großen Versatz in Bezug auf den benachbarten Profilschnitt 21.2 aufweist. Der Versatz zwischen diesem radial äußersten Profilschnitt 21 und dem benachbarten Profilschnitt 21.2 ist größer als der Versatz zwischen dem Profilschnitt 21.2 und dem ihm benachbarten Profilschnitt 21.3. Aufgrund dieses deutlichen Versatzes zwischen dem äußersten Profilschnitt 21 und dem benachbarten Profilschnitt 21.1 ergibt sich ein radial äußerer Endbereich 20 (Fig. 9), der eine wesentlich größere Steigung hat als der übrige Teil des Lüfterflügels, in dem sich die Profilschnitte 21.2 bis 21.7 befinden.

Die Profilschnitte sind so gelegt, dass der Abstand der Profilschnitte voneinander größer ist als die Breite 25 (Fig. 9) des durch den Versatz des äußersten Profilabschnittes 21 gebildeten radial äußeren Endbereichs 20. Da der Versatz zwischen dem radial äußersten Profilschnitt 21 und dem benachbarten Profilschnitt 21.2 größer, vorzugsweise wesentlich größer ist als der Versatz zwischen dem Profilschnitt 21.2 und 21.3, hat der radial äußere Endbereich 20 eine größere Steigung als der übrige Teil des Lüfterflügels 7, durch den die Profilschnitte 21.1 bis 21.7 gelegt sind.

Grundsätzlich ist es ausreichend, wenn nur der äußerste Profilschnitt 21 zur Saugseite 8 hin gegenüber dem (den) benachbarten Profilschnitt(en) verschoben ist.

Der aufgrund des Versatzes des (der) Profilschnitt(e) entstehende radiale Endbereich 20 (Fig. 9) erzeugt eine dem Strömungselement 17 der vorigen Ausführungsform entsprechende Wirkung, die allein durch die Profilschnitt-Verschiebung erreicht wird.

Im Ausführungsbeispiel haben die Profilschnitte 21 bis 21.7 ähnliche Querschnittsausbildung. Der radial äußere Profilschnitt 21 kann eine andere Profilschnittform als die restlichen Profilschnitte 21.2 bis 21.6 aufweisen. Somit kann durch Beeinflussung der Lage der jeweiligen Profilschnitte relativ zueinander der Lüfterflügel 7 optimal an den geforderten Einsatzfall im Hinblick auf Wirkungsgrad und/oder Geräuscharmut optimiert werden.

Im beschriebenen und dargestellten Ausführungsbeispiel erfolgt die Verschiebung des Profilschnittes zur Saugseite 8 hin. Die Verschiebung kann aber auch zur Druckseite 9 hin vorgesehen sein.

Im Übrigen ist der Lüfterflügel 7 gleich ausgebildet wie bei der vorigen Ausführungsform.

Um eine möglichst behinderungsfreie Spaltströmung 24 im Bereich zwischen dem Strömungselement 17 bzw. dem Endbereich 20 und der Innenseite des Gehäusemantels 2 zu erreichen, haben das Strömungselement 17 bzw. der Endbereich 20, in Achsrichtung des Flügelrades 4 gesehen (Fig. 4), einen großen Krümmungsradius 27.

Die optimale Spaltströmung 24 wird dadurch unterstützt, dass sich der Strömungsspalt 26 (Fig. 6) zwischen dem Strömungselement 17 bzw. dem Endbereich 20 und dem Gehäusemantel 2 von der Druckseite 9 aus in Richtung auf die Saugseite 8 verjüngt. Der Strömungsspalt 26 ist düsenförmig gestaltet, was zur behinderungsfreien Durchströmung der Luft zur Geräuschreduzierung durch den Strömungsspalt 26 beiträgt.

Die anhand der Fig. 7 bis 11 beschriebene Verschiebung der Profilschnitte des Lüfterflügels 7 erfolgt im dargestellten Ausführungsbeispiel translatorisch und rotatorisch. In Fig. 11 sind die verschiedenen Profilschnitte in die Zeichenebene projiziert dargestellt. Aus Fig. 11 ergibt sich, dass diese Profilschnitte nicht nur translatorisch, sondern auch rotatorisch gegeneinander versetzt sind. Erkennbar ist, dass die radial innen liegenden Profilschnitte 21.7 bis 21.5 steiler verlaufen als die radial außen liegenden Profilschnitte 21 bis 21.4. Aus Fig. 11 ergibt sich weiter, dass durch diese Verlagerung des Profilschnittes über die radiale Länge des Lüfterflügels 7 die Form dieses Lüfterflügels durch den Konstrukteur sehr einfach festgelegt und an den Einsatzfall angepasst werden kann.

## Patentansprüche

1. Flügelrad für einen Ventilator, mit einer Nabe (5), von der Lüfterflügel (7) abstehen, die am radial äußeren Rand (12) mit wenigstens einem abstehenden Strömungselement (17) versehen sind,
**dadurch gekennzeichnet, dass** die axiale Höhe (h) des über die gesamte Länge des Außenrandes (12) zwischen der Vorderkante (10) und der Hinterkante (11) des Lüfterflügels (7) sich erstreckenden Strömungselementes (17) im Bereich der Vorderkante (10) und der Hinterkante (11) des Lüfterflügels (7) ein Maximum hat, und dass die axiale Höhe (h) von den Maxima aus in Richtung auf die Mitte des Lüfterflügels (7) abnimmt.

2. Flügelrad nach Anspruch 1,
**dadurch gekennzeichnet, dass** das Strömungselement (17) zusammen mit der das Flügelrad (4) umgebenden Wandung (2) einen düsenförmigen Strömungsspalt (26) bildet, der die Druckseite (9) mit der Saugseite (8) des Flügelrades (4) verbindet und durch den die Luft im Wesentlichen behinderungsfrei strömt.

3. Flügelrad nach Anspruch 1 oder 2,
**dadurch gekennzeichnet, dass** das Strömungselement (17) bzw. der radiale Außenrand (12) des Lüfterflügels (7) an der Druckseite (9) einen Einlaufbereich (20) aufweist.

4. Flügelrad, insbesondere nach einem der Ansprüche 1 bis 3,
**dadurch gekennzeichnet, dass** das Verhältnis der axialen Höhe (h) des Strömungselementes (17) zur axialen Dicke des Lüfterflügels (7) im Bereich des Strömungselementes (17) von der Vorderkante (10) und/oder der Hinterkante (11) des Lüfterflügels (7) aus abnimmt.

5. Flügelrad nach einem der Ansprüche 1 bis 4,
**dadurch gekennzeichnet, dass** die Vorderkante (10) des Lüfterflügels (7) über ihre Länge zumindest teilweise konkav ausgebildet ist.

6. Flügelrad nach einem der Ansprüche 1 bis 5,
**dadurch gekennzeichnet, dass** die Hinterkante (11) des Lüfterflügels (7) über ihre Länge zumindest teilweise konvex ausgebildet ist.

7. Flügelrad nach einem der Ansprüche 1 bis 6,
**dadurch gekennzeichnet, dass** die Hinterkante (11) des Lüfterflügels (7) zumindest über einen Teil ihrer Länge mit Zähnen (15) versehen ist.

8. Flügelrad nach einem der Ansprüche 1 bis 7,
**dadurch gekennzeichnet, dass** der Übergangsbereich (14) zwischen der Vorderkante (10) und dem radial äußeren Rand (12) des Lüfterflügels (7) in Drehrichtung (6) gegenüber dem Übergangsbereich zwischen der Vorderkante (10) und der Nabe (5) vorsteht.

9. Flügelrad nach einem der Ansprüche 1 bis 8,
**dadurch gekennzeichnet, dass** der Lüfterflügel (7) gewunden, vorteilhaft gewölbt ausgebildet ist.

## Claims

1. Impeller for a ventilator, having a hub (5), from which fan blades (7) protrude, which are provided with at least one protruding flow element (17) at the radially outer edge (12),
**characterized in that** the axial height (h) of the flow element (17), which extends over the entire length of the outer edge (12) between the front edge (10) and the rear edge (11) of the fan blade (7), has a maximum in the region of the front edge (10) and the rear edge (11) of the fan blade (7), and **in that** the axial height (h) decreases from the maxima in the direction of the centre of the fan blade (7).

2. Impeller according to Claim 1,
**characterized in that** the flow element (17) together with the wall (2) surrounding the impeller (4) forms a nozzle-shaped flow gap (26), which connects the pressure side (9) to the suction side (8) of the impeller (4) and through which the air flows in a substantially hindrance-free manner.

3. Impeller according to Claim 1 or 2,
**characterized in that** the flow element (17) or the radial outer edge (12) of the fan blade (7) has an intake area (20) on the pressure side (9).

4. Impeller, particularly according to one of Claims 1 to 3, **characterized in that** the relationship of the axial height (h) of the flow element (17) to the axial thickness of the fan blade (7) in the region of the flow element (17) decreases from the front edge (10) and/or the rear edge (11) of the fan blade (7).

5. Impeller according to one of Claims 1 to 4,
**characterized in that** the front edge (10) of the fan blade (7) is constructed at least partially concavely over its length.

6. Impeller according to one of Claims 1 to 5,
**characterized in that** the rear edge (11) of the fan blade (7) is constructed at least partially convexly over its length.

7. Impeller according to one of Claims 1 to 6,
**characterized in that** the rear edge (11) of the fan blade (7) is provided with teeth (15) at least over part of the length thereof.

8. Impeller according to one of Claims 1 to 7,
**characterized in that** the transition region (14) between the front edge (10) and the radially outer edge (12) of the fan blade (7) protrudes in the direction (6) of rotation in relation to the transition region between the front edge (10) and the hub (5).

9. Impeller according to one of Claims 1 to 8,
**characterized in that** the fan blade (7) is constructed to be twisted, advantageously curved.

## Revendications

1. Hélice pour ventilateur, comportant un moyeu (5) duquel dépassent en saillie des pales de ventilateur (7), qui sont pourvues d'au moins un élément d'écoulement dépassant en saillie (17) sur le bord radialement extérieur (12),
**caractérisée en ce que** la hauteur axiale (h) de l'élément d'écoulement (17) s'étendant sur toute la longueur du bord extérieur (12) entre le bord avant (10) et le bord arrière (11) de la pale de ventilateur (7) dans la zone du bord avant (10) et du bord arrière (11) de la pale de ventilateur (7) a un maximum, et que la hauteur axiale (h) à partir des maxima diminue vers le centre de la pale de ventilateur (7).

2. Hélice selon la revendication 1,
**caractérisée en ce que** l'élément d'écoulement (17) forme avec la paroi (2) entourant l'hélice (4) un intervalle d'écoulement en forme de tuyère (26), qui relie le côté de pression (9) avec le côté d'aspiration (8) de l'hélice (4) et à travers lequel l'air s'écoule essentiellement sans entrave.

3. Hélice selon la revendication 1 ou 2,
**caractérisée en ce que** l'élément d'écoulement (17) ou le bord extérieur radial (12) de l'pale de ventilateur (7) sur le côté de pression (9) présente une zone d'entrée (20).

4. Hélice, notamment selon une des revendications 1 à 3, **caractérisée en ce que** le rapport de la hauteur axiale (h) de l'élément d'écoulement (17) à l'épaisseur axiale de l'pale de ventilateur (7) diminue dans la région de l'élément d'écoulement (17) à partir du bord avant (10) et/ou du bord arrière (11) de l'aube de ventilateur (7) .

5. Hélice selon une des revendications 1 à 4, **caractérisée en ce que** le bord avant (10) de l'pale de ventilateur (7) est au moins partiellement concave sur sa longueur.

6. Hélice selon une des revendications 1 à 5, **caractérisée en ce que** le bord arrière (11) de l'pale de ventilateur (7) est au moins partiellement convexe sur sa longueur.

7. Hélice selon une des revendications 1 à 6, **caractérisée en ce que** le bord arrière (11) de l'pale de ventilateur (7) est pourvu de dents (15) au moins sur une partie de sa longueur.

8. Hélice selon une des revendications 1 à 7, **caractérisée en ce que** la zone de transition (14) entre le bord avant (10) et le bord radialement extérieur (12) de l'pale de ventilateur (7) dans la direction de rotation (6) dépasse en saillie à l'opposé de la zone de transition entre le bord avant (10) et le moyeu (5).

9. Hélice selon une des revendications 1 à 8, **caractérisée en ce que** l'pale de ventilateur (7) est enroulée, avantageusement courbe.
